# EUROPÄISCHE PATENTSCHRIFT

(11) **EP 0 805 240 B1**
(45) Veröffentlichungstag und Bekanntmachung des Hinweises auf die Patenterteilung: **22.03.2000**
(21) Anmeldenummer: 96106773.3
(22) Anmeldetag: 29.04.1996
(51) Int. Cl.: E04B 2/00, E04B 2/46

(54) **Ein Sichtmauerwerk bildende Wand**
Wall constituting a visible brickwork
Mur formant une maçonnerie visible

(43) Veröffentlichungstag der Anmeldung: 05.11.1997
(73) Patentinhaber: Zschoppe, Bodo, 32545 Bad Oeynhausen (DE)
(72) Erfinder: Zschoppe, Bodo, 32545 Bad Oeynhausen (DE)
(74) Vertreter: Stracke, Alexander, Dipl.-Ing.

(56) Entgegenhaltungen:
- CH-A- 137 972
- DE-A- 2 032 257
- DE-A- 2 221 947
- DE-A- 2 701 771
- DE-B- 2 013 630
- DE-C- 959 320
- FR-A- 2 556 387
- GB-A- 2 149 828

## Beschreibung

Die vorliegende Erfindung betrifft eine ein Sichtmauerwerk bildende Wand gemäß dem Oberbegriff des Anspruches 1.

Aus der DE 14 09 139 sowie der DE 27 01 771 sind Formsteine bekannt, mit denen eine gattungsgemäße Wand in Trockenbauweise herstellbar ist.

Beim Einsatz dieser bekannten Formsteine sind jedoch einige Nachteile zu beklagen, die eine optimale Herstellung einer Wand nicht zulassen. So besteht zunächst einmal die Gefahr aufgrund fehlender Arretierungsmittel, daß die aufeinander zu legenden oder die bereits aufeinandergelegten Formbausteine sich in Längsachsrichtung verschieben.

Dabei können Kleinstverschiebungen, beispielsweise durch im Bereich der Stoßflächen angesammelte Schmutzpartikel, durch Addition eine solche Größenordnung annehmen, daß letztendlich eine exakte, maßgenaue Bauweise nicht möglich ist.

In diesem Fall können durch die zwischen den Stoßfugen vorhandenen Schmutzpartikel Undichtigkeiten entstehen, die die entstandene Wand insbesondere hinsichtlich ihrer Wärmedämmfunktion erheblich beeinträchtigen.

Ferner sind bei den bekannten Formsteinen die Füllöffnungen als durchgehende Vollöcher ausgebildet, so daß bei versetztem Aufbau der Formsteine eine Füllöffnung des oberen Formsteines über eine Füllöffnung des unteren Formsteines liegt, die auf der gegenüberliegenden Stoßflächenseite angeordnet ist.

Bei einer notwendigen Verwendung eines halben Formsteines, beispielsweise bei einer Begrenzung einer Fenster- oder Türöffnung, wird die zwischen den beiden Füllöffnungen befindliche Materialstärke praktisch halbiert, so daß sich hieraus eine erhebliche Schwächung des Formsteines insgesamt ergibt. Dies ist vor allem dann bedeutsam, wenn dieser Bereich als Auflager dient, z. B. für einen Fenster- oder Türsturz.

Aus der DE-C-959 320 sind ebenfalls Formsteine bekannt, mit denen eine ein Sichtmauerwerk bildende Wand herstellbar ist. Diese Formsteine werden durch Mörtel verbunden, wozu Verbindungsstücke miteinander korrespondierende Ausnehmungen bzw. Vorsprünge aufweisen.

Der vorliegenden Erfindung liegt die Aufgabe zugrunde, eine Wand der gattungsgemäßen Art zu schaffen, deren Formsteine unter allen Umständen exakt verlegt sind und die in jedem Fall eine optimale Belastungsfähigkeit bieten.

Diese Aufgabe wird durch eine Wand gelöst, die die Merkmale des Anspruches 1 aufweist.

Durch die Aussparungen in der auf einer Auflagefläche des Formsteines vorgesehenen Nut und den damit formschlüssig korrespondierenden Vorsprüngen der zugeordneten Feder eines anderen, anliegenden Formsteines wird eine Arretierung der Formsteine in Längsachsrichtung erreicht.

Eine maßverändernde Verschiebung der Formsteine, z. B. aufgrund der erwähnten Schmutzpartikel, ist somit ausgeschlossen, so daß nicht nur eine stets gleichbleibende, durch die Fugen bestimmte Mauerwerksansicht gewährleistet ist, sondern auch eine notwendige Nachbearbeitung, durch Verkürzung des letzten Formsteines in einer Reihe, unterbleiben kann. Die sich daraus ergebenden Vorteile sind klar erkennbar.

Vorteilhaft kann es sein, daß zwischen den Auflageflächen einander zugewandter Formsteine und ggf. zwischen den Stoßflächen benachbarter Formsteine eine Dichtung vorgesehen ist.

Dabei kann die Dichtung zwischen den Auflageflächen streifenförmig ausgebildet sein und der Kontur der Nut bzw. Feder angepaßt.

Aufgrund ihrer weichen Konsistenz können sich Schmutzpartikel, die auf den Auflageflächen aufliegen, in die Dichtung eindrücken, so daß sich beim lageweisen Aufbau der Formsteine keine maßliche Abweichung ergibt. Die Höhe der Feder bzw. die Tiefe der Nut ist entsprechend der Dicke der Dichtung anzupassen. Die Oberfläche der Dichtung kann glattflächig oder geriffelt sein.

Besonders vorteilhaft ist es, wenn ein Dichtungsstreifen oder als Äquivalenz dazu ein Dichtungsband von einer Rolle abgewickelt wird und jeweils eine komplette Lage nebeneinanderliegender Formsteine abdeckt.

Denkbar ist aber auch, jeden Formstein werksseitig mit einer fest angebrachten, beispielsweise durch Verkleben, Dichtung zu versehen.

Üblicherweise werden die Formsteine jedoch durch Verkleben miteinander verbunden, wobei durch ein geeignetes Auftragsgerät automatisch ein Dünnbettkleber auf die Oberseite des Formsteines gebracht wird.

Insbesondere bei niveaugleicher Ausbildung der Ausnehmungen und Vorsprünge bezüglich der zugeordneten Nuten bzw. Federn ergibt sich die Möglichkeit einer sehr rationellen Arbeitsweise.

Im Bereich der Stoßflächen können lotrecht verlaufende Nuten vorgesehen sein, die nach einem Zusammenbau der Formsteine mit einer Dichtungsmasse, wie Silikon o.dgl. ausgespritzt werden. Denkbar ist aber auch, hier Dichtungsstreifen aus einem geeigneten Material einzusetzen.

Nach einem weiteren Gedanken der Erfindung ist vorgesehen, für den Eckbereich einer Wand einen Eckstein einzusetzen, bei dem eine Stirnseite nicht als Stoßfläche, sondern planeben als Sichtfläche ausgebildet ist.

Um die Stoßfuge zweier Formsteine exakt mittig über einem darunter versetzt angeordneten Formstein anzuordnen und so ein ansprechenden Erscheinungsbild zu erreichen, sind Paßstücke, die zwischen einem Eckstein und einem sich winklig daran anschließenden Formstein angeordnet sind, vorgesehen. Hierdurch wird der sich aus dem Seitenflächenversatz zwischen der Nut einer Stoßfläche und der Feder der anderen Stoßfläche eines Formsteines ergebende maßliche Unterschied bezüglich der Mitte ausgeglichen.

Weitere vorteilhafte Ausgestaltungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: einen Teil eines Eckbereiches einer erfindungsgemäßen Wand,
- Figur 2: eine Draufsicht auf einen Formstein,
- Figur 3: einen Schnitt durch den Formstein gemäß der Linie III-III in Fig. 2,
- Figur 4: eine Vorderansicht des Formsteines,
- Figur 5: ein weiteres Ausführungsbeispiel der Erfindung anhand zweier in einer Draufsicht dargestellter Formsteine.

In der Fig. 1 ist der Eckbereich einer Wand dargestellt, die eine Vielzahl von aufeinandergeschichteten Formsteinen 1 aufweist.

Jeder Formstein ist auf einer Auflagefläche mit einer Nut 10 und einer Feder 2 versehen, wobei die mit der Feder 2 versehene Auflagefläche die Oberseite bildet.

Die Feder 2 und die Nut 10 sind sowohl in ihrer Kontur als auch in ihren Abmaßen einander angepaßt, so daß sich bei aufeinanderliegenden Formsteinen 1 ein Formschluß ergibt.

Dies trifft auch für seitlich an die Feder 2 angeformte Vorsprünge 3 bzw. sich seitlich an die Nut 10 anschließende Aussparungen 12 zu, die bei aufeinanderliegenden Formsteinen 1 ineinandergreifen und eine Arretierung in Längsrichtung der Formsteine gewährleisten.

Dabei sind die Vorsprünge 3 bzw. die Aussparungen 12 - bezogen auf die Längsund Querachse des Formsteines - symmetrisch angeordnet.

In Verbindung mit der in der Fig. 5 gezeigten Ausführungsvariante, bei der jede Stoßfläche im äußeren Randbereich mit einer Vertiefung 17 und einer Erhöhung 18 versehen ist, ergibt sich eine besonders einfache Handhabung beim Verarbeiten des Formsteines 1. Bei dessen Auflegen auf einen unteren kann frei gewählt werden, welche der beiden Längsseiten die Sichtseite bildet. Das heißt der Formstein kann in der Ebene um 180° gedreht werden.

Hierzu ist erforderlich, daß in den einer Längsseite zugeordneten Randbereichen der sich gegenüberliegenden Stoßflächen einerseits eine Vertiefung und andereseits eine Erhöhung vorgesehen ist, die sich zweckmäßigerweise jeweils über die Gesamthöhe des Formsteines 1 erstrecken.

Vorteilhaft ist es, wenn die Tiefe der Vertiefung etwas größer ist als die Höhe der einliegenden Erhöhung. Dadurch entsteht ein Spalt 19, der beispielsweise mit einem Kleber oder einer Dichtungsmasse ausgefüllt werden kann.

Weiter weist jeder Formstein 1 Füllöffnungen auf, wobei diese aus einer durchgehenden Mittenöffnung 4 sowie im Bereich jeder Stoßfläche angeordneter halbschalenförmiger Endöffnungen 5 bestehen.

Durch diese Füllöffnungen, die bei im Versatz aufeinanderliegenden Formsteinen 1 deckungsgleich übereinanderliegen und so durchgehende, sich über die gesamte Höhe der Wand erstreckende Öffnungen ergeben, können, wie in der Fig. 1 gezeigt, Stützen 11 geführt werden, die beispielsweise aus Metallrohren bestehen und die im Bodenbereich mit der darunterliegenden Decke verankert und im Kopfbereich ebenfalls befestigt werden, so daß den statischen Anforderungen genügt wird.

Von den Stoßflächen jedes Formsteines 1 ist eine mit Federn 6 versehen, während die gegenüberliegende eine an diese Federn 6 angepaßte Nut aufweist, so daß sich auch hieraus ein Formschluß ergibt, der zum einen eine Lagestabilität bewirkt und zum anderen eine Fugendurchsicht verhindert. In diesem Zusammenhang sei vermerkt, daß jede Außenkante des Formsteines als Fase 14 ausgebildet ist, was sich besonders vorteilhaft auf den optischen Gesamteindruck der Wand auswirkt.

Zur Gewichtsersparnis sind die Formsteine 1 mit Löchern 13 versehen, die im vorliegenden Ausführungsbeispiel als Sacklöcher ausgebildet sind, die jedoch auch durchgängig sein können und deren Querschnittskontur beliebig ist.

Aus der Fig. 1 ist weiterhin erkennbar, daß im Eckbereich der Wand Ecksteine 8 Verwendung finden, die im wesentlichen so aufgebaut sind wie die Formsteine 1, jedoch im Bereich einer eine Stirnfläche bildenden Stoßfläche glattflächig gestaltet sind, also dort keine Endöffnung 5 aufweist.

Die diesem, eine Sichtseite bildenden Außenbereich zugeordneten Auflageflächen sind mit Öffnungen 15 versehen, durch die eine zusätzliche Armierung über die gesamte Wandhöhe geführt werden kann, um die höhere Belastung im Eckbereich aufzufangen.

Mittels eines Zentrierzapfens 16, der in dem den Öffnungen 15 benachbarten Bereich angeordnet ist, ist eine Fixierung des aufliegenden Ecksteins 8 möglich, wobei dieser natürlich ein entsprechendes Zentrierloch aufweist.

Zwischen einem Eckstein 8 und einem sich rechtwinklig daran anschließenden Formstein 1 ist ein Paßstück 9 vorgesehen, das durch entsprechende Ausbildung der dem Formstein 1 zugewandten Stoßfläche als Feder formschlüssig in die zugeordnete Nut 7 des Formsteines 1 eingreift. Im übrigen sind die Auflageflächen des Paßstückes 9 als Feder bzw. als Nut ausgebildet.

Die Erfindung zeichnet sich besonders dadurch aus, daß praktisch ohne weitere Bearbeitung eine Wand hergestellt werden kann, die eine optisch einwandfreie Sichtfläche bildet und äußerst schnell und dadurch bedingt auch äußerst preiswert herstellbar ist.

### Bezugszeichenliste

- 1: Formstein
- 2: Feder
- 3: Vorsprung
- 4: Mittenöffnung
- 5: Endöffnung
- 6: Feder
- 7: Nut
- 8: Eckstein
- 9: Paßstück
- 10: Nut
- 11: Stütze
- 12: Aussparung
- 13: Loch
- 14: Fase
- 15: Öffnung
- 16: Zentrierzapfen
- 17: Vertiefung
- 18: Erhöhung
- 19: Spalt

## Patentansprüche

1. Eine ein Sichtmauerwerk bildende Wand, mit in Trockenbauweise miteinander verbindbaren Formsteinen, deren Auflageflächen als Nut-Feder-Verbindung ausgebildet sind und die die Auflageflächen miteinander verbindende, rechtwinklig dazu angeordnete Füllöffnungen aufweisen, die durch eine Mittenöffnung (4) und an den sich gegenüberliegenden Stoßflächen angeordneten Endöffnungen (5) gebildet sind, wobei zur Verschiebesicherung in Längsachsrichtung jede Nut (10) bzw. jede zugeordnete Feder (2) mit Aussparungen (12) bzw. mit damit korrespondierenden Vorsprüngen (3) versehen ist, **dadurch gekennzeichnet, daß** die Endöffnungen (5) halbschalenförmig sind, daß die jeweilige Auflagefläche lediglich eine Nut (10) und eine Feder (2) aufweist, daß die aufeinanderzulegenden Formsteine (1) durch einen auf die Oberseite der unteren Formsteine (1) mittels eines Auftragsgerätes aufzubringenden Dünnbettkleber verbunden sind, oder daß zwischen die Auflageflächen der Formsteine (1) eine streifenförmig ausgebildete Dichtung eingebracht ist, daß Ecksteine (8) vorgesehen sind, die im Eckbereich der Wand montiert sind und im wesentlichen dem Aufbau der Formsteine (1) entsprechen, wobei eine eine Stirnfläche bildende Stoßfläche des Ecksteines (8) glattflächig ausgebildet ist und daß in den einer Längsseite des Formsteines (1) zugeordneten Randbereichen der sich gegenüberliegenden Stoßflächen einerseits eine Vertiefung (17) und andererseits eine Erhöhung (18) vorgesehen ist.

2. Wand nach Anspruch 1, **dadurch gekennzeichnet, daß** die Vorsprünge (3) bzw. die Aussparungen (12) sich zur Seite der Feder (2) bzw. der Nut (10) erstrecken.

3. Wand nach Anspruch 2, **dadurch gekennzeichnet, daß** die Vorsprünge (3) bzw. die Aussparungen (12) - bezogen auf die Längs- und/oder Querachse - symmetrisch angeordnet sind.

4. Wand nach Anspruch 1, **dadurch gekennzeichnet, daß** die Tiefe der Vertiefungen (17) etwas größer ist als die Höhe der Erhöhungen (18).

5. Wand nach Anspruch 1, **dadurch gekennzeichnet, daß** ein Paßstück (9) vorgesehen ist, das zwischen dem Eckstein (8) und dem sich winklig daran anschließenden Formstein (1) plazierbar ist und das im Bereich seiner Auflagefläche bzw. seiner dem Formstein zugeordneten Stoßfläche dem Formstein (1) angepaßt ist.

6. Wand nach Anspruch 5, **dadurch gekennzeichnet, daß** die Außenkanten der Formsteine (1), der Paßstücke (9) und der Ecksteine (8) mit einer Fase (14) versehen sind.

7. Wand nach Anspruch 1, **dadurch gekennzeichnet, daß** der Eckstein (8) in dem der glattflächigen Stoßfläche zugeordneten Bereich mit lotrecht verlaufenden Öffnungen (15) versehen ist.

## Claims

1. A wall forming a fair-faced brickwork, comprising shaped blocks which can be joined together in a dry structure and whose contact surfaces are in the form of a groove-and-tongue connection and which have filling openings which connect the contact surfaces together and which are arranged at a right angle with respect thereto and which are formed by a central opening (4) and end openings (5) arranged at the mutually oppositely disposed abutting surfaces, wherein for preventing displacement in the longitudinal direction each groove (10) or each associated tongue (2) is provided with recesses (12) or projections (3) corresponding thereto respectively, characterised in that the end openings (5) are of a half-shell configuration, that the respective contact surface has only one groove (10) and tongue (2), that the shaped blocks (1) which are to be laid one upon the other are joined by a thin cement bed which is to be applied to the top side of the lower shaped blocks (1) by means of an applicator device, or that a seal of a strip-shaped configuration is introduced between the contact surfaces of the shaped blocks (1), that there are provided corner blocks (8) which are fitted in the corner region of the wall and which substantially correspond to the structure of the shaped blocks (1), wherein an abutting surface of the corner block (8), which forms an end face, is of a smooth-faced nature, and that on the one hand a depression (17) and on the other hand a raised portion (18) are provided in the edge regions, which are associated with a longitudinal side of the shaped block (1), of the mutually oppositely disposed abutting surfaces.

2. A wall according to claim 1 characterised in that the projections (3) and the recesses (12) extend at the side of the tongue (2) and the groove (10) respectively.

3. A wall according to claim 2 characterised in that the projections (3) and the recesses (12) are arranged symmetrically with respect to the longitudinal and/or transverse axis.

4. A wall according to claim 1 characterised in that the depth of the depressions (17) is somewhat greater than the height of the raised portions (18).

5. A wall according to claim 1 characterised in that there is provided a fitting portion (9) which can be placed between the corner block (8) and the shaped block (1) which adjoins same at an angle, the fitting portion (9) in the region of its contact surface or its abutting surface associated with the shaped block being adapted to the shaped block (1).

6. A wall according to claim 5 characterised in that the outside edges of the shaped blocks (1), the fitting portions (9) and the corner blocks (8) arc provided with a chamfer (14).

7. A wall according to claim 1 characterised in that in the region associated with the smooth abutting surface the corner block (8) is provided with perpendicularly extending openings (15).

## Revendications

1. Paroi formant une maçonnerie apparente, comprenant des briques moulées, pouvant être liées entre elles par une technique de construction à sec, dont les surfaces de support sont conçues pour former un assemblage à rainure et languette et qui comportent des orifices de remplissage reliant les surfaces de support entre elles et disposés perpendiculairement à celles-ci, lesquels sont formés par un orifice central (4) et des orifices d'extrémité (5) réalisés dans les surfaces d'about opposées, chaque rainure (10) et chaque languette (2) associée étant munies respectivement d'évidements (12) et de saillies (3), correspondant à ceux-ci, pour éviter tout déplacement dans le sens longitudinal, caractérisée en ce que les orifices d'extrémité (5) sont en forme de demi-coques, en ce que chaque surface de support comporte soit uniquement une rainure (10), soit uniquement une languette (2), en ce que les briques moulées (1) à poser les unes sur les autres sont liées par un adhésif pour procédé de collage mince, à poser sur la face supérieure de la brique moulée (1) inférieure au moyen d'un dispositif d'application, ou en ce qu'un joint d'étanchéité en forme de bande est inséré entre les surfaces de support des briques moulées (1), en ce qu'il est prévu des briques d'angle (8), qui sont posées dans la zone d'angle de la paroi et correspondent sensiblement à la structure des briques moulées (1), une face d'about, qui forme une face frontale de la brique d'angle (8), étant conçue avec une surface lisse, et en ce qu'il est prévu, d'une part, un creux (17) et, d'autre part, une bosse (18) dans les zones de bordure, attenantes à un côté long de la brique moulée (1), sur les faces d'about en vis-à-vis.

2. Paroi selon la revendication 1, caractérisée en ce que les saillies (3) et les évidements (12) sont réalisés respectivement sur le côté de la languette (2) et de la rainure (10).

3. Paroi selon la revendication 2, caractérisée en ce que les saillies (3) et les évidements (12) - par référence à l'axe longitudinal et/ou transversal - sont disposés symétriquement.

4. Paroi selon la revendication 1, caractérisée en ce que la profondeur des creux (17) est quelque peu supérieure à la hauteur des bosses (18).

5. Paroi selon la revendication 1, caractérisée en ce qu'il est prévu une brique d'ajustage (9), qui peut être placée entre la brique d'angle (8) et la brique moulée (1) juxtaposée en angle avec celle-ci et qui est adaptée à la forme de la brique moulée (1) dans la zone de sa surface de support et de sa surface d'about associée à la brique moulée.

6. Paroi selon la revendication 5, caractérisée en ce que les bords extérieurs des briques moulées (1), des briques d'ajustage (9) et des briques d'angle (8) sont chanfreinés (14).

7. Paroi selon la revendication 1, caractérisée en ce que la brique d'angle (8) est munie d'orifices (15) verticaux réalisés dans la zone associée à la face d'about à surface lisse.
